# EUROPÄISCHE PATENTSCHRIFT

(11) **EP 2 182 776 B1**
(45) Veröffentlichungstag und Bekanntmachung des Hinweises auf die Patenterteilung: **10.04.2019**
(21) Anmeldenummer: 09013448.7
(22) Anmeldetag: 24.10.2009
(51) Int. Cl.: H05B 33/08, H05B 37/02

(54) **Warnleuchte mit einer Sockeleinheit und wenigstens einer Leuchteinheit**
Warning light with a cap unit and at least one light unit
Lampe de signalisation dotée d'une unité de socle et d'au moins une unité d'éclairage

(30) Priorität: 04.11.2008 DE 102008055798
(43) Veröffentlichungstag der Anmeldung: 05.05.2010
(73) Patentinhaber: WERMA Holding GmbH + Co. KG, 78604 Rietheim-Weilheim (DE)
(72) Erfinder: Höhler, Christian, 78073 Bad Dürrheim (DE)
(74) Vertreter: Otten, Roth, Dobler & Partner mbB Patentanwälte

(56) Entgegenhaltungen:
- WO-A1-2007/013003
- WO-A1-2008/099305
- WO-A2-2008/001274
- WO-A2-2008/007268
- DE-A1- 10 058 695
- DE-A1- 10 233 437
- DE-A1- 10 326 368
- DE-A1- 19 814 366
- DE-U1- 29 604 904
- DE-U1-202007 005 495
- US-B1- 6 540 137

## Beschreibung

Die Erfindung betrifft eine Warnleuchte zur optischen Anzeige von mindestens einem Betriebszustand, insbesondere von mehreren unterschiedlichen Betriebszuständen, von einem technischen Gerät wie einer Maschine, einer Anlage, eines Fahrzeugs oder dergleichen, mit einer Sockeleinheit zum Anordnen am Gerät und wenigstens einer zumindest ein Leuchtelement umfassenden Leuchteinheit nach dem Oberbegriff des Anspruchs 1.

### Stand der Technik

Aus der DE 195 13 983 A1 der Anmelderin ist beispielsweise eine Signalsäule mit mehreren Wechselmodulen bereits bekannt, wobei zur mechanischen und elektrischen Verbindung der einzelnen Wechselmodule untereinander, eine Bajonettverschlussanordnung vorgesehen ist. Hierbei wird bereits mit der Montage der Wechselmodule die elektrische Kontaktierung realisiert.

Im Allgemeinen weisen derartige Wechselmodule innerhalb einer Signalsäule unterschiedliche Farben auf. Häufig wird die Farbkombination von Verkehrsampeln gewählt, wobei z.B. die Farbe grün für einen störungsfreien Betrieb steht und die Farbe rot für Gefahr bzw. für einen Stillstand der Maschine etc. .. Ein solche Signalsäule ist in DE10058695 offenbart. Jedes Wechselmödul weist eine Glühlampe oder eine bzw. mehrere Leuchtdioden auf, die bereits entsprechend gefärbt sind oder die weißes Licht erzeugen und die entsprechend eingefärbte Kalotte die Leuchtfarbe des Wechselmoduls festlegt.

Die bei der Montage hergestellte elektrische Kontaktierung der Wechselmodule realisiert separate bzw. parallele Schaltkreise bzw. Energieversorgungen für die einzelnen Wechselmodule. In der Praxis sind häufig fünf separate bzw. parallele Schaltkreise standardmäßig vorhanden, so dass bis zu maximal fünf Wechselmodule einsetzbar sind.

Für spezielle Anwendungen hat es sich jedoch gezeigt, dass die maximale Anzahl von fünf Wechselmodulen pro Signalsäule nicht ausreichend ist.

### Aufgabe und Vorteile der Erfindung

Aufgabe der Erfindung ist es demgegenüber, eine Warnleuchte zur optischen Anzeige zu wenigstens einem Betriebszustand von einem technischen Gerät vorzuschlagen, die flexibler einsetzbar ist, insbesondere mehr als fünf Wechselmodule bzw. Leuchteinheiten aufweisen kann.

Diese Aufgabe wird, ausgehend von einer Warnleuchte der einleitend genannten Art, durch die kennzeichnenden Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Warnleuchte dadurch aus, dass die Leuchteinheit wenigstens eine Kontrolleinheit zum Kontrollieren des Betriebszustandes der Leuchteinheit mit einer adressierbaren Schnittstelle zu einer digitalen Datenübertragungseinheit umfasst.

Durch diese Maßnahme wird erreicht, dass die Leuchteinheit nicht wie beim Stand der Technik leuchtet, wenn deren Energieversorgungsvorrichtung mit elektrischer Energie beaufschlagt wird, sondern wenn die digitale Datenübertragungseinheit adressierte Daten bzw. Daten mit entsprechender Adresse der Leuchteinheit an die adressierbare Schnittstelle der Leuchteinheit überträgt. Dementsprechend schaltet bzw. verbindet die Schnittstelle in vorteilhafter Weise bei entsprechend übertragener bzw. korrekter Adresse die elektrische Energie zu dem/den Leuchtelementen. Dementsprechend erfolgt eine zur Energieversorgung separate Informationsübertragung gemäß der Erfindung.

Dies stellt eine Abkehr der bisherigen Technologie bei Warnleuchten bzw. Signalsäulen dar. Um mehr Leuchteinheiten bzw. Wechselmodule für eine Warnleuchte bzw. Signalsäule zu verwenden, würden in naheliegender Weise gemäß der Lehre des Stands der Technik weitere, d.h. mehr als fünf parallele Stromkreise vorgesehen werden.

Gemäß der Erfindung sind nunmehr zwei Energieleiterelemente bzw. elektrische Versorgungskabel oder dergleichen zur Energieversorgung der einen Leuchteinheit oder von mehreren bzw. zahlreichen Leuchteinheiten ausreichend.

Vorteilhafterweise sind mehrere Leuchteinheiten gemäß der Erfindung bezüglich der Energieversorgung seriell verschaltet bzw. ein einziger Stromkreis für eine oder mehrere Leuchteinheiten vorgesehen. Der Betrieb der Leuchteinheit bzw. das Leuchten der Leuchteinheit wird durch die Adressierung realisiert. Das bedeutet, dass beispielsweise bei mehreren, z.B. acht Leuchteinheiten eine bestimmte Leuchteinheit leuchtet, wenn die zugehörige Adresse, die mittels der digitalen Datenübertragungseinheit zu der adressierbaren Schnittstelle übermittelt wird und mit einer in vorteilhafter Weise festgelegten Adresse der bestimmten Schnittstelle bzw. Leuchteinheit übereinstimmt. Entsprechend schaltet bzw. verbindet die Schnittstelle das Leuchtelement der Leuchteinheit mit der Energieversorgung.

Im Fall, dass die mittels der Datenübertragungseinheit übermittelte Adresse nicht mit der festgelegten Adresse der Leuchteinheit übereinstimmt, schaltet die Schnittstelle der entsprechenden Leuchteinheit nicht. Das heißt, es wird keine Verbindung zwischen dem Leuchtelement und der Energieversorgung hergestellt.

In einer besonderen Weiterbildung der Erfindung weist die Energieversorgungsvorrichtung wenigstens zwei Energieleiterelemente auf und umfasst die Datenübertragungseinheit wenigstens ein Datenleiterelement zur digitalen Datenübertragung. Das bedeutet, dass die Warnleuchte mit einer oder mehrerer Leuchteinheiten lediglich drei Leiterelemente bzw. Kabel, Drähte oder dergleichen benötigt. Hierbei wird die Energieversorgung mit Hilfe der beiden Energieleiterelemente realisiert und die Übermittlung der Adresse bzw. der vorteilhaften Information, welche Leuchteinheit leuchten bzw. betrieben werden soll, wird mittels dem vorteilhaften Datenleiterelement der Leuchteinheit bzw. den/allen Leuchteinheiten übermittelt.

Vor allem alternativ hierzu kann in einer vorteilhaften Variante der Erfindung vorgesehen werden, dass die Energieversorgungsvorrichtung wenigstens zwei Energieleiterelemente umfasst, wobei wenigstens eines der Energieleiterelemente zugleich als ein Datenleiterelement zur digitalen Datenübertragung ausgebildet ist. Dies bedeutet, dass ein Leiterelement bzw. ein Kabel, Draht oder dergleichen eine Doppelfunktion aufweist. Dementsprechend gering ist hier der mechanische Aufwand der Erfindung.

Bei der zuvor genannten Variante der Erfindung kann die vorteilhafte Information bzw. Daten, wie vor allem die Adresse oder dergleichen, auf die Spannung bzw. den Strom der Energieversorgung des/der Leiterelemente aufmoduliert werden. Auch bei dieser Variante schaltet die adressierbare Schnittstelle der Leuchteinheit, in dem Fall, bei dem die übertragene Information bzw. Adresse mit der Adresse der bestimmten Leuchteinheit übereinstimmt, so dass eine Verbindung zwischen Energieversorgung und Leuchtelement hergestellt wird. Dementsprechend sind bei dieser Variante zwei Leiter ausreichend. Allerdings können hierbei auch zusätzliche, spezielle, weitere Leiterelemente für die Leuchteinheit bzw. die Leuchteinheiten vorgesehen werden.

Vorzugsweise sind wenigstens zwei, insbesondere mehrere, jeweils zumindest ein Leuchtelement umfassende Leuchteinheiten vorgesehen. Insbesondere ist die Energieversorgungsvorrichtung zur Energieversorgung von wenigstens zwei Leuchteinheiten ausgebildet und in vorteilhafter Weise die Kontrolleinheit zum Kontrollieren der Betriebszustände von den wenigstens zwei Leuchteinheiten mit jeweils einer adressierbaren Schnittstelle zu einer digitalen Datenübertragungseinheit ausgebildet. Dementsprechend können mehrere Leuchteinheiten vorzugsweise mit jeweils einer vorteilhaft adressierbaren Schnittstelle vorgesehen werden, die mit einer digitalen Datenübertragungseinheit in Verbindung stehen.

Vorteilhafterweise ist die digitale Datenübertragungseinheit in der Sockeleinheit und/oder in einer separaten Moduleinheit, insbesondere einer lösbar fixierbaren, werkzeuglos austauschbaren und vertauschbaren Moduleinheit, angeordnet. Sowohl in der Sockeleinheit als auch in einer speziellen bzw. separaten Moduleinheit kann ausreichender Platz zur Unterbringung einer entsprechenden Datenübertragungseinheit etc. zur Verfügung gestellt werden.

Die Variante mit lösbar fixierbarer Moduleinheit, die die digitale Datenübertragungseinheit umfasst, ist vor allem zur Nachrüstung bereits vorhandener Warnleuchten bzw. Sockeleinheiten von besonderer Bedeutung. Entsprechend können bereits bestehende Sockeleinheiten, die an dem technischen Gerät fixiert bzw. angeschraubt etc. sind, weiter verwendet werden. Vorzugsweise entsprechen die mechanischen und/oder elektrischen Verbindungen der Moduleinheit entsprechender mechanischer und/oder elektrischer Verbindungen der Leuchteinheiten bzw. Wechselmodule.

Vorteilhafterweise weist wenigstens eine erste Kontrolleinheit einer ersten Leuchteinheit eine zu einer zweiten Kontrolleinheit einer zweiten Leuchteinheit unterschiedlichen Kontrollprogrammierung auf. Hiermit können unterschiedlichste Funktionalitäten an der Leuchteinheit realisiert werden. Beispielsweise können rot leuchtende Leuchteinheiten im Betrieb ein Blinksignal und ein Dauersignal erzeugen, die jeweils unterschiedliche Betriebszustände des technischen Gerätes anzeigen. Dagegen kann beispielsweise eine grüne Leuchteinheit lediglich ein Dauerleuchtsignal aussenden und/oder unterschiedliche Blinkphasen, insbesondere unterschiedlich lange Hell- und/oder Dunkelphasen, aufweisen als die andere, beispielsweise rote Leuchteinheit.

Darüber hinaus kann eine Leuchteinheit weitere Lichteffekte oder sonstige Funktionalitäten realisieren, womit weitere spezielle Betriebszustände des technischen Gerätes in vorteilhafter Weise angezeigt werden können.

Zudem kann auch in vorteilhafter Weise eine akustische Warneinheit mit einem akustischen Warnelement vorgesehen werden. Beispielsweise wird eine Signalhupe oder eine Signalsirene vorgesehen, insbesondere mit einem akustischen Piezowandler. Vor allem akustische Warneinheiten werden in vorteilhafter Weise eine zu optischen Leuchteinheiten unterschiedliche Kontrollprogrammierung aufweisen. Beispielsweise können in vorteilhafter Weise gesteuert unterschiedliche Töne mit unterschiedlicher Lautstärke, Frequenz, Frequenzabfolge bzw. Melodie oder Sprache generiert werden, die entsprechend unterschiedliche Betriebszustände signalisieren. Generell können entsprechende akustische Warnungen separat zur optischen Warnung oder kombiniert bzw. zur Verstärkung der optischen Warnungen verwendet werden.

Vorzugsweise weist eine erste adressierbare Schnittstelle einer ersten Leuchteinheit eine zu einer zweiten adressierbaren Schnittstelle einer zweiten Leuchteinheit unterschiedliche Schnittstellenprogrammierung auf.

In einer besonderen Variante der Erfindung ist wenigstens eine zumindest einen Sensor umfassende Sensoreinheit vorgesehen. Vorzugsweise umfasst die Sensoreinheit wenigstens eine Kontrolleinheit zum Kontrollieren des Betriebszustandes der Sensoreinheit mit einer adressierbaren Schnittstelle zu einer digitalen Datenübertragungseinheit. Vorteilhafterweise weist die Sensoreinheit weitgehend bzw. identische mechanische und/oder elektrische Verbindungen auf wie eine Leuchteinheit bzw. eine akustische Warneinheit oder eine die Dateneinheit umfassende Moduleinheit. Damit wird eine einfache Integration bzw. Auswechslung einer Sensoreinheit oder Leuchteinheit oder Moduleinheit in eine Warnleuchte gemäß der Erfindung realisierbar.

Zudem kann mit einer derartigen Sensoreinheit ein Sensorsignal generiert werden, das über die Schnittstelle bzw. das Datenleiterelement zu einer anderen Einheit wie einer Leuchteinheit, Moduleinheit bzw. zur digitalen Datenübertragungseinheit, insbesondere adressiert, übermittelt werden kann. Entsprechend können mit Hilfe des Sensorsignals neuartige Funktionalitäten der erfindungsgemäßen Warnleuchte realisieren werden. Beispielsweise kann ein als Rauchmelder ausgebildeter Sensor ein entsprechendes Sensorsignal generieren, so dass z.B. wenigstens der digitalen Datenübertragungseinheit und/oder einer vorteilhaften Leuchteinheit und/oder akustischen Warneinheit beispielsweise das Vorhandensein von Rauch übermittelt bzw. signalisiert werden kann. Hierdurch können auch entsprechende Maßnahmen zur Signalisierung, Eindämmung bzw. Bekämpfung des Rauchs etc. veranlasst werden.

Darüber hinaus kann mit Hilfe des vorteilhaften Sensorsignals der Sensoreinheit, beispielsweise im Brandfall, ein (automatischer) Stopp des technischen Gerätes bzw. der Maschine realisiert werden. Hiermit kann gegebenenfalls eine Beeinträchtigung bzw. Beschädigung der Maschine zum Beispiel im Brandfall von benachbarten technischen Geräten bzw. Gegenständen etc. in vorteilhafter Weise verhindert werden.

In einer bevorzugten Ausführungsform der Erfindung ist eine Sensoreinheit als Schalter ausgebildet. Zum Beispiel ist die Sensoreinheit als Quittierungsschalter oder Notausschalter oder dergleichen ausgebildet. Beispielsweise kann beim Anzeigen eines bestimmten Betriebszustandes durch die Warnleuchte in vorteilhafter Weise eine Quittierung durch die entsprechende Bedien- bzw. Überwachperson vorgesehen werden, die die Warnung bzw. Signalisierung des entsprechenden Betriebszustandes mit dem vorteilhaften Schalter zu quittieren hat. Mit einem vorteilhaften Notausschalter kann die Bedien- bzw. Überwachperson beispielsweise das technische Gerät und/oder die Warnleuchte in einem Notfall ausschalten.

Die Verwendung einer einen Sensor umfassenden Sensoreinheit bei einer Warnleuchte stellt eine völlige Abkehr von entsprechenden Warnleuchten gemäß dem Stand der Technik dar, bei denen systembedingt keine Sensoren vorgesehen werden konnten, die Sensorsignale innerhalb der Warnleuchte oder zum technischen Gerät leiten konnten.

Gemäß der Erfindung wird eine bidirektionale Kommunikation der Leuchteinheiten, Sensoreinheiten, Moduleinheiten, Schnittstellen, Datenübertragungseinheit etc. realisierbar.

Vorteilhafterweise sind wenigstens sechs, insbesondere acht, zehn oder mehr Leuchteinheiten und/oder Sensoreinheiten verwendbar. Gerade durch die Möglichkeit Sensoreinheiten bzw. Schalter oder dergleichen bei der erfindungsgemäßen Warnleuchte verwenden zu können, ist es von großem Vorteil, mehr als fünf Einheiten pro Warnleuchte gemäß der Erfindung verwenden zu können.

Vorzugsweise ist die Warnleuchte als Signalsäule mit lösbar fixierbaren, werkzeuglos austauschbaren und vertauschbaren Leuchteinheiten und/oder Sensoreinheiten bzw. sogenannten Wechselmodulen ausgebildet. Beispielsweise können diese Einheiten bzw. Moduleinheiten bzw. Wechselmodule mit Bajonettverbindungen, einfachen längsgerichteten Steckverbindungen oder dergleichen realisiert bzw. ausgestattet werden.

In einer besonderen Weiterbildung der Erfindung weist die adressierbare Schnittstelle eine Positionsvorrichtung zum Erkennen und/oder Weiterleiten der Position vor allem von/an benachbarte adressierbare Schnittstellen auf. Hiermit wird ermöglicht, dass die konkrete Position der Schnittstelle bzw. Leuchteinheiten, Sensoreinheiten, Moduleinheiten nach der Montage bzw. Zusammenstellung der Warnleuchte vor Ort in vorteilhafter Weise selbsttätig ermittelbar ist. Hierbei kann in vorteilhafter Weise eine Zuordnung der jeweiligen Einheit bzw. des Wechselmoduls zu einer entsprechenden konkreten Adresse umgesetzt werden. Durch die Weiterleitung der Position bzw. der Adresse an benachbarte Schnittstellen oder an die Datenübertragungseinheit, insbesondere mit weiteren Informationen wie besondere Charakteristika bzw. Eigenschaften der zugehörigen Einheit, zum Beispiel rote, grüne Leuchteinheit, Piezosummer etc. ist eine vorteilhafte Zuordnung der ermittelten bzw. tatsächlichen Position der jeweiligen Einheit im Betrieb bzw. zu Beginn des Betriebs möglich.

Beispielsweise ist eine elektrische Kodifizierung der jeweiligen Einheit vorgesehen. Dieser Code bzw. diese Information wird beispielsweise nach Montage der Warnleuchte bzw. bei einer Änderung des Betriebszustands der Warnleuchte in vorteilhafter Weise kontrolliert. Mit Hilfe dieser Maßnahmen wird eine fehlerhafte Zuordnung der anzuzeigenden bzw. zu signalisierende Betriebszustände des technischen Gerätes vermeidbar.

Alternativ hierzu kann auch eine manuelle Zuordnung der Leuchteinheit, Sensoreinheit, Wechselmodul bzw. Moduleinheit zu einer bestimmten, vorgegebenen Adresse erfolgen. Hierbei können beispielsweise sogenannte Dip-Schalter, Jumper, Drahtbrücken oder dergleichen verwendet werden.

Vorteilhafterweise ist wenigstens eine einen Sender- und/oder Empfänger aufweisende Kommunikationseinheit zur drahtlosen Übertragung der Betriebszustände der Leuchteinheiten und/oder Sensoreinheiten vorgesehen. Mit Hilfe dieser Kommunikationseinheit kann sowohl die Kommunikation zwischen adressierbaren Schnittstellen der Einheiten und der digitalen Datenübertragungseinheit realisiert werden als auch eine Kommunikation der Warnleuchte mit einem separaten Warngerät bzw. Anzeigegerät wie beispielsweise einem Funkgerät, einem Handy, einem mobilen PDA, einem Computer oder dergleichen. Bei der Verwendung einer vorteilhaften Kommunikationseinheit kann beispielsweise auf bereits bekannte drahtlose Übertragungssysteme wie GSM, UMTS, WLAN, BLUETOOTH, ZigBee oder andere zurückgegriffen werden.

Vorzugsweise ist eine Überwachungsvorrichtung vorgesehen, die die Funktionsfähigkeit der Leuchteinheit, Sensoreinheit, Moduleinheit bzw. des Wechselmoduls überwacht. Eine derartige Diagnosefunktion erhöht die Betriebssicherheit der Warnleuchte gemäß der Erfindung.

In einer vorteilhaften Ausführungsform umfasst eine Warnleuchtanlage wenigstens zwei oder mehr Warnleuchten gemäß der Erfindung. Hierbei ist von besonderem Vorteil, dass im Wesentlichen jede Warnleuchte bzw. jede Leuchteinheit wenigstens die Kontrolleinheit zum Kontrollieren des Betriebszustandes der Leuchteinheit mit der adressierbaren Schnittstelle zu der digitalen Datenübertragungseinheit umfassen kann. Dementsprechend kann jede Warnleuchte bzw. Leuchteinheit separat betrieben werden, ohne dass ein großer Verkabelungsaufwand mit zahlreichen parallelen Stromkreisen realisiert werden muss. Vielmehr reichen die vorteilhaften zwei Energieleiterelemente für jede Warnleuchte und/oder ein Datenleiterelement bzw. -kabel gemäß der Erfindung. Gerade das/die Datenleiterelemente bzw. eine vorteilhafte Verbindungseinheit kann in vorteilhafter Weise zur Verbindung von den Warnleuchten und/oder Leuchteinheiten untereinander bzw. zur Übermittlung von Daten und/oder Steuersignalen verwendet werden. Hierdurch ist eine Vernetzung bzw. ein Netzwerk aus wenigstens zwei bzw. aus mehreren/zahlreichen Warnleuchten und/oder Leuchteinheiten in vorteilhafter Weise realisierbar.

Vorzugsweise weist eine Vernetzung bzw. das Netzwerk aus erfindungsgemäßen Warnleuchten eine vorteilhafte Anzeigeeinheit wie ein Bildschirm und/oder ein Computer auf. Hiermit können einzelne und/oder alle Warnleuchten bzw. Leuchteinheiten und/oder Sensoreinheiten etc. des Netzwerks (zentral) angezeigt und/oder die Betriebszustände gespeichert und ggf. in vorteilhafter Weise (statistisch) ausgewertet werden.

### Ausführungsbeispiel

Ein Ausführungsbeispiel ist in der Zeichnung dargestellt und wird anhand der einzigen Figur nachfolgend näher erläutert.

In Figur 1 ist schematisch eine erfindungsgemäße Warnleuchte mit mehreren Leuchteinheiten und einem Anschlusselement dargestellt.

Eine Warnleuchte umfasst neben einem Anschlusselement 1, mehrere Leuchteinheiten 2.1, 2.2 sowie 2.3. Zudem ist ein Deckel 3 vorgesehen, der die Warnleuchte bzw. Signalsäule oben abschließt.

Die Signalsäule bzw. das Anschlusselement 1 wird über mehrere Kabel 4 mit dem nicht näher dargestellten technischen Gerät wie einer Werkzeugmaschine oder dergleichen verbunden. Hier kann beispielsweise eine Anschlusstechnik gemäß dem Stand der Technik verwendet werden. Beispielsweise sind einfache Steuerleitungen vorgesehen, die bei einem bestimmten Betriebszustand des technischen Gerätes bestromt sind oder nicht. Auch kann mittels der Kabel 4 die Warnleuchte bzw. Signalsäule mit einem Bus-System des technischen Gerätes verbunden werden wie z.B. USB, BUS, ASI, ETHERNET etc. oder auch drahtlos über Funk mittels BLUETOOTH etc..

Im Anschlusselement 1 ist eine digitale Datenübertragungseinheit 5 vorgesehen, die als Verbindung bzw. sogenanntes Gateway zwischen dem technischen Gerät und der Warnleuchte bzw. den Leuchteinheiten 2 fungiert. Es ist jedoch auch denkbar, dass die Warnleuchte adressierte Businformationen bzw. Daten des Bus-Systems des zu überwachenden Gerätes direkt verarbeiten kann. Das heißt eine eigene Datenübertragungseinheit der Warnleuchte kann hierbei entbehrlich sein.

Im dargestellten Ausführungsbeispiel sind intern bzw. zwischen Anschlusselement 1 und Leuchteinheit 2 lediglich zwei Leiter 6.1, 6.2 vorgesehen, die sowohl zur Energieversorgung der Leuchteinheiten 2 als auch zur Datenübertragung bzw. Informationsübertragung und insbesondere Übertragung der jeweiligen Adresse vorgesehen sind. Hierbei wird beispielsweise auf einen Leiter 6.1 die entsprechende Information bzw. Daten aufmoduliert.

Darüber hinaus umfasst jede Leuchteinheit 2 jeweils eine adressierbare Schnittstelle 7 sowie ein Leuchtelement 8, insb. eine oder mehrere Leuchtdioden. Es können somit einfarbige als auch Mehrfarben-LED wie so genannte RGB-LED verwendet werden.

Gemäß der Erfindung wird beispielsweise das Leuchtelement 8.2 betrieben bzw. zum Leuchten gebracht, wenn neben der Energieversorgung, zusätzlich die vorgegebene Adresse der Leuchteinheit 2.2 auf die Kabel 6 aufmoduliert wird. In diesem Fall schaltet die adressierbare Schnittstelle 7.2 eine Verbindung zum Leuchtelement 8.2. Dagegen schalten die Schnittstellen 7.1 und 7.3 der Leuchteinheiten 2.1 bzw. 2.3 nicht, so dass die entsprechenden Leuchtelemente 8.1 bzw. 8.3 nicht leuchten bzw. nicht in Betrieb gesetzt werden.

Darüber hinaus besteht die Möglichkeit, bei einer alternativen Ausführungsform, dass bereits über die Kabel 4 die Leuchteinheiten 2 bereits eine Adressinformation mit Hilfe des gerätespezifischen Busssystems übermittelt bekommen, so dass bei dieser Ausführungsform nicht das Anschlusselement 1 bzw. die Warnleuchte die Datenübertragungseinheit 5 umfasst, sondern das entsprechende technische Gerät.

Generell ist bei einer Leuchteinheit 2 von Vorteil, wenn eine vorteilhafte Kontrolleinheit sowohl den Betrieb der Leuchteinheit 2 als auch vorzugsweise die Funktion der Leuchteinheit 2 bestimmt. Beispielsweise können auch Einheiten 2 vorgesehen werden, die als akustische Einheiten ausgebildet sind, wobei unter anderem neben der Lautstärke, der Tonfrequenz, der Melodie oder weitere Signalparameter definiert werden können. Beispielsweise wird dies mittels der digitalen Datenübertragungseinheit bzw. über das Datenleiterelement 6 unter Zuhilfenahme der adressierbaren Schnittstelle 7 realisiert. Darüber hinaus können unterschiedliche Lichteffekte der Leuchtelemente 8 realisiert werden, wie zum Beispiel Dauerlicht, Blinklicht, Änderungen der Blinkfrequenz bzw. Länge der Pausen zwischen Leuchtphasen, Helligkeit, Farbe etc.

## Patentansprüche

1. Warnleuchte zur optischen Anzeige von wenigstens einem Betriebszustand, insbesondere von mehreren, unterschiedlichen Betriebszuständen, von einem technischen Gerät wie einer Maschine, einer Anlage, eines Fahrzeugs oder dergleichen, mit einer Sockeleinheit (1) zum Anordnen am Gerät und wenigstens einer zumindest ein Leuchtelement (8) umfassenden Leuchteinheit (2), wobei die Leuchteinheit (2) eine Energieversorgungsvorrichtung (6) zur Energieversorgung des Leuchtelementes (8) aufweist, wobei die Leuchteinheit (2) wenigstens eine Kontrolleinheit zum Kontrollieren des Betriebszustandes der Leuchteinheit (2) mit einer adressierbaren Schnittstelle (7) zu einer digitalen Datenübertragungseinheit (5) umfasst, wobei wenigstens eine erste und eine zweite, jeweils zumindest ein Leuchtelement (8) umfassende Leuchteinheit (2) vorgesehen sind, wobei die Warnleuchte als Signalsäule mit lösbar fixierbaren, werkzeuglos austauschbaren und vertauschbaren Leuchteinheiten (2) ausgebildet ist, wobei die Energieversorgungsvorrichtung (6) wenigstens zwei Energieleiterelemente (6.1, 6.2) umfasst, wobei die Datenübertragungseinheit (5) wenigstens ein Datenleiterelement (6.1, 6.2) zur digitalen Datenübertragung aufweist, wobei wenigstens eine erste adressierbare Schnittstelle (7) der ersten Leuchteinheit (2) und eine zweite adressierbare Schnittstelle (7) der zweiten Leuchteinheit (2) vorgesehen sind, wobei die adressierbaren Schnittstellen (7) jeweils eine Positionsvorrichtung zum Erkennen und/oder Weiterleiten der Position von/an benachbarte adressierbare Schnittstellen (7) und/oder der Datenübertragungseinheit (5) aufweisen.

2. Warnleuchte nach Anspruch 1, **dadurch gekennzeichnet, dass** die Energieversorgungsvorrichtung (6) wenigstens zwei Energieleiterelemente (6.1, 6.2) umfasst, wobei wenigstens eines der Energieleiterelemente (6.1, 6.2) zugleich als ein Datenleiterelement (6.1, 6.2) zur digitalen Datenübertragung ausgebildet ist.

3. Warnleuchte nach einem der vorgenannten Ansprüche, **dadurch gekennzeichnet, dass** die Energieversorgungsvorrichtung (6) zur Energieversorgung von den wenigstens zwei Leuchteinheiten (2) ausgebildet ist.

4. Warnleuchte nach einem der vorgenannten Ansprüche, **dadurch gekennzeichnet, dass** die Kontrolleinheit zum Kontrollieren der Betriebszustände von den wenigstens zwei Leuchteinheiten (2) mit jeweils einer adressierbaren Schnittstelle (7) zu einer digitalen Datenübertragungseinheit (5) ausgebildet ist.

5. Warnleuchte nach einem der vorgenannten Ansprüche, **dadurch gekennzeichnet, dass** wenigstens eine erste Kontrolleinheit einer ersten Leuchteinheit (2) eine zu einer zweiten Kontrolleinheit einer zweiten Leuchteinheit (2) unterschiedliche Kontrollprogrammierung aufweist.

6. Warnleuchte nach einem der vorgenannten Ansprüche, **dadurch gekennzeichnet, dass** wenigstens die erste adressierbare Schnittstelle (7) der ersten Leuchteinheit (2) eine zu der zweiten adressierbaren Schnittstelle (7) der zweiten Leuchteinheit (2) unterschiedliche Schnittstellenprogrammierung aufweist.

7. Warnleuchte nach einem der vorgenannten Ansprüche, **dadurch gekennzeichnet, dass** wenigstens eine zumindest einen Sensor umfassende Sensoreinheit vorgesehen ist.

8. Warnleuchte nach einem der vorgenannten Ansprüche, **dadurch gekennzeichnet, dass** eine Sensoreinheit als Schalter ausgebildet ist.

9. Warnleuchte nach einem der vorgenannten Ansprüche, **dadurch gekennzeichnet, dass** wenigstens sechs Leuchteinheiten (2) und/oder Sensoreinheiten verwendbar sind.

10. Warnleuchte nach einem der vorgenannten Ansprüche, **dadurch gekennzeichnet, dass** wenigstens zehn Leuchteinheiten (2) und/oder Sensoreinheiten verwendbar sind.

11. Warnleuchte nach einem der vorgenannten Ansprüche, **dadurch gekennzeichnet, dass** die Sockeleinheit (1) die digitale Datenübertragungseinheit (5) umfasst.

12. Warnleuchte nach einem der vorgenannten Ansprüche, **dadurch gekennzeichnet, dass** wenigstens eine einen Sender und/oder Empfänger aufweisende Kommunikationseinheit zur drahtlosen Übertragung der Betriebszustände der Leuchteinheit/en (2) und/oder Sensoreinheit/en vorgesehen ist.

## Claims

1. A warning light for optically displaying at least one operating state, in particular a plurality of different operating states, of an item of technical equipment, such as a machine, a system, a vehicle or the like, comprising a base unit (1) for arrangement on the equipment and at least one lighting unit (2) comprising at least one lighting element (8), wherein the lighting unit (2) has a power supply device (6) for supplying power to the lighting element (8), wherein the lighting unit (2) comprises at least one control unit for controlling the operating state of the lighting unit (2) by an addressable interface (7) to a digital data transmission unit (5), wherein at least one first and one second lighting unit (2) each comprising at least one lighting element (8) are provided, wherein the warning light is formed as a signal tower having releasably fixable lighting units (2), which can be exchanged and swapped without the use of tools, wherein the power supply device (6) comprises at least two power-conducting elements (6.1, 6.2), wherein the data transmission unit (5) has at least one data-conducting element (6.1, 6.2) for digital data transmission, wherein at least one first addressable interface (7) of the first lighting unit (2) and a second addressable interface (7) of the second lighting unit (2) are provided, wherein the addressable interfaces (7) each have a positioning device for identifying and/or forwarding the position from/to adjacent addressable interfaces (7) and/or the data transmission unit (5).

2. The warning light according to claim 1, **characterised in that** the power supply device (6) comprises at least two power-conducting elements (6.1, 6.2), wherein at least one of the power-conducting elements (6.1, 6.2) is formed at the same time as a data-conducting element (6.1, 6.2) for digital data transmission.

3. The warning light according to any one of the preceding claims, **characterised in that** the power supply device (6) is designed to supply power to the at least two lighting units (2).

4. The warning light according to any one of the preceding claims, **characterised in that** the control unit is designed to control the operating states of the at least two lighting units (2) by respective addressable interfaces (7) to a digital data transmission unit (5).

5. The warning light according to any one of the preceding claims, **characterised in that** at least one first control unit of a first lighting unit (2) has different control programming from a second control unit of a second lighting unit (2).

6. The warning light according to any one of the preceding claims, **characterised in that** at least the first addressable interface (7) of the first lighting unit (2) has different interface programming from the second addressable interface (7) of the second lighting unit (2).

7. The warning light according to any one of the preceding claims, **characterised in that** at least one sensor unit comprising at least one sensor is provided.

8. The warning light according to any one of the preceding claims, **characterised in that** a sensor unit is formed as a switch.

9. The warning light according to any one of the preceding claims, **characterised in that** at least six lighting units (2) and/or sensor units can be used.

10. The warning light according to any one of the preceding claims, **characterised in that** at least ten lighting units (2) and/or sensor units can be used.

11. The warning light according to any one of the preceding claims, **characterised in that** the base unit (1) comprises the digital data transmission unit (5).

12. The warning light according to any one of the preceding claims, **characterised in that** at least one communication unit comprising a transmitter and/or receiver is provided for wireless transmission of the operating states of the lighting unit(s) (2) and/or sensor unit(s).

## Revendications

1. Voyant lumineux destiné à l'affichage optique d'au moins un état de fonctionnement, en particulier parmi plusieurs états de fonctionnement différents, d'un appareil technique tel qu'une machine, une installation, un véhicule ou analogue, comprenant une unité de base (1) destinée à être disposée sur l'appareil et au moins une unité d'éclairage (2) comprenant au moins un élément d'éclairage (8), l'unité d'éclairage (2) présentant un dispositif d'alimentation électrique (6) pour alimenter en électricité l'élément d'éclairage (8), l'unité d'éclairage (2) comprenant au moins une unité de commande destinée à commander l'état de fonctionnement de l'unité d'éclairage (2) au moyen d'une interface adressable (7) pour une unité de transmission de données numérique (5), au moins une première et une seconde unité d'éclairage (2) comprenant respectivement au moins un élément d'éclairage (8), le voyant lumineux étant conçu sous la forme d'une colonne de signalisation comprenant des unités d'éclairage (2) pouvant être fixées amovibles, remplacées sans outil et échangeables, le dispositif d'alimentation électrique (6) comprenant au moins deux éléments conducteurs électriques (6.1, 6.2), l'unité de transmission de données (5) présentant au moins un élément de ligne de données (6.1, 6.2) pour la transmission de données numérique, au moins une première interface adressable (7) de la première unité d'éclairage (2) et une seconde interface adressable (7) de la seconde unité d'éclairage (2) étant prévues, les interfaces adressables (7) présentant respectivement un dispositif de positionnement destiné à la reconnaissance et/ou à la communication de la position depuis/vers des interfaces adressables (7) voisines et/ou de l'unité de transmission de données (5).

2. Voyant lumineux selon la revendication 1, **caractérisé en ce que** le dispositif d'alimentation électrique (6) comprend au moins deux éléments conducteurs électriques (6.1, 6.2), au moins un des éléments conducteurs électriques (6.1, 6.2) étant conçu simultanément sous la forme d'un élément de ligne de données (6.1, 6.2) pour la transmission de données numérique.

3. Voyant lumineux selon une des revendications précédentes, **caractérisé en ce que** le dispositif d'alimentation électrique (6) est conçu pour l'alimentation électrique desdites deux unités d'éclairage (2).

4. Voyant lumineux selon une des revendications précédentes, **caractérisé en ce que** l'unité de commande est conçue pour commander des états de fonctionnement desdites deux unités d'éclairage (2) au moyen d'une interface adressable respective (7) pour une unité de transmission de données numérique (5).

5. Voyant lumineux selon une des revendications précédentes, **caractérisé en ce qu'**au moins une première unité de commande d'une première unité d'éclairage (2) présente une programmation de commande différente d'une seconde unité de commande d'une seconde unité d'éclairage (2).

6. Voyant lumineux selon une des revendications précédentes, **caractérisé en ce qu'**au moins la première interface adressable (7) de la première unité d'éclairage (2) présente une programmation d'interface différente de la seconde interface adressable (7) de la seconde unité d'éclairage (2).

7. Voyant lumineux selon une des revendications précédentes, **caractérisé en ce qu'**il est prévu au moins une unité de capteur comprenant au moins un capteur.

8. Voyant lumineux selon une des revendications précédentes, **caractérisé en ce qu'**une unité de capteur est conçue sous la forme d'un commutateur.

9. Voyant lumineux selon une des revendications précédentes, **caractérisé en ce qu'**au moins six unités d'éclairage (2) et/ou unités de capteur peuvent être utilisées.

10. Voyant lumineux selon une des revendications précédentes, **caractérisé en ce qu'**au moins dix unités d'éclairage (2) et/ou unités de capteur peuvent être utilisées.

11. Voyant lumineux selon une des revendications précédentes, **caractérisé en ce que** l'unité de base (1) comprend l'unité de transmission de données numérique (5).

12. Voyant lumineux selon une des revendications précédentes, **caractérisé en ce qu'**il est prévu au moins une unité de communication présentant un émetteur et/ou un récepteur pour la transmission sans fil des états de fonctionnement de la ou des unité(s) d'éclairage (2) et/ou de la ou des unité(s) de capteur.
